# EUROPÄISCHE PATENTSCHRIFT

(11) **EP 0 577 632 B1**
(45) Veröffentlichungstag und Bekanntmachung des Hinweises auf die Patenterteilung: **07.06.1995**
(21) Anmeldenummer: 92906424.4
(22) Anmeldetag: 12.03.1992
(51) Int. Cl.: B22D 17/00, B22D 17/12, B22D 18/02

(54) **VERFAHREN ZUM GIESSEN VON METALLEN SOWIE VORRICHTUNG ZUR DURCHFÜHRUNG EINES SOLCHEN VERFAHRENS**
PROCESS FOR CASTING METALS AND DEVICE FOR IMPLEMENTING SUCH A PROCESS
PROCEDE DE COULEE DE METAUX ET DISPOSITIF DE MISE EN UVRE D'UN TEL PROCEDE

(30) Priorität: 26.03.1991 DE 4109793
(43) Veröffentlichungstag der Anmeldung: 12.01.1994
(73) Patentinhaber: BACHMANN GIESSEREI UND FORMENBAU GmbH & CO. KG, D-60386 Frankfurt (DE)
(72) Erfinder: SROSTLIK, Peter, D-6457 Maintal 4 (DE); WALTER, Alfred, D-6450 Hanau (DE)
(74) Vertreter: Keil, Rainer A., Dipl.-Phys. Dr.
(86) Internationale Anmeldenummer: EP9200547
(87) Internationale Veröffentlichungsnummer: WO9217296

(56) Entgegenhaltungen:
- DE-A- 2 855 200
- DE-A- 3 528 691
- DE-C- 597 704

## Beschreibung

Die Erfindung bezieht sich auf ein Verfahren zum Gießen von Metallen, insbesondere von Legierungen mit niedrigem Schmelzpunkt, bei dem das flüssige Metall über einen Gießkanal und eine an der tiefsten Stelle der Gießform angeordnete Eingußöffnung von unten nach oben in eine Gießform eingefüllt wird, sowie eine Vorrichtung zur Durchführung eines solchen Verfahrens.

Derartige Verfahren werden beispielsweise bei der Herstellung verlorener Kerne für Kunststoff-Spritzgußteile angewandt. Hierbei muß fallender Guß vermieden werden, so daß der Einguß notwendigerweise an der tiefsten Stelle der Form erfolgt. Bisher wird bei Verfahren der genannten Art das flüssige Metall unter Druck in die Gießform eingefüllt und der Gießdruck solange aufrecht erhalten, bis das Metall in der Gießform vollständig erstarrt ist. Nach dem Erstarren des Metalls muß der Anguß- oder Eingußzapfen entfernt und die Eingußstelle glattgeschliffen werden.

Die auf diese Weise hergestellten Kerne werden u.a. zur Serienfertigung von Kunststoffteilen in der Automobilindustrie verwendet, bei der es aufgrund der hohen Stückzahlen wichtig ist, die Herstellungskosten so gering wie möglich zu halten. Diese Kosten werden jedoch durch die erforderliche Nachbearbeitung und die zusätzlich benötigten Maschinen bzw. manuelle Tätigkeit beträchtlich erhöht.

Aufgabe der Erfindung ist es daher, ein Verfahren bzw. eine Vorrichtung zu entwickeln, mit dem bzw. der ein Gußstück ohne Anguß- bzw. Eingußzapfen herstellbar ist und ohne Nachbearbeitung direkt weiterverwendet werden kann.

Diese Aufgabe wird erfindungsgemäß im wesentlichen dadurch gelöst, daß nach vollständigem Füllen der Gießform und lediglich teilweisen Erstarren des Metalls in der Gießform der Gießdruck verringert bzw. abgeschaltet wird, so daß ein Rückfluß von flüssigem Metall aus der Gießform über einen Rückflußkanal, dessen Querschnitt wesentlich kleiner ist als der Querschnitt des Gießkanals, erfolgt, und daß ein Stempel, dessen Stirnfläche nach Größe und Gestalt der Außenkontur des Gußstücks im Bereich der Eingußöffnung entspricht, wenigstens über den letzten Abschnitt des Gießkanals unter Verschieben des in diesem Abschnitt vorhandenen flüssigen Metalls in die Gießform soweit in Richtung des Gießforminneren verstellt wird, bis die Stirnfläche des Stempels mit der Innenkontur der Gießform fluchtet.

Aufgrund der Anpassung der Stirnfläche des Stempels an die gewünschte Außenkontur des Kerns im Bereich der Eingußöffnung befindet sich der Kern nunmehr in einer vollständig geschlossenen Gießform und erstarrt, ohne daß sich ein nachzubearbeitender Eingußzapfen bildet.

Beim Vordrücken des Stempels und Schließen der Eingußöffnung am Ende des Gießvorgangs verdrängt der Stempel flüssiges Material, was bei herkömmlichen Verfahren nicht möglich wäre, da die Form mit flüssigem Metall ohne Lufteinschlüsse vollständig gefüllt ist. Durch den erfindungsgemäßen Rückfluß des flüssigen Metalls aus der Gießform nach Verringern oder Abschalten des Gießdrucks wird jedoch in der Gießform ein Hohlraum geschaffen, in den der Stempel beim Schließen der Eingußöffnung flüssiges Metall nachschieben kann. Die Kontrolle der Rückflußmenge wird dadurch erreicht, daß der Querschnitt des Rückflußkanals wesentlich kleiner ist als der Querschnitt des Gießkanals. Dadurch wird sichergestellt, daß bis zum Verschließen der Eingußöffnung durch den Stempel nicht zu viel flüssiges Metall zurückgeflossen ist und der Hohlraum innerhalb der Gießform nicht zu groß wird.

Erfindungsgemäß verschließt der Stempel beim Hineinpressen des Metalls in die Gießform den Gießkanal bevor die Stirnfläche des Stempels mit der Innenkontur der Gießform fluchtet. Dadurch wird erreicht, daß das vom Stempel verdrängte Metall in die Gießform sicher hineingepreßt wird und nicht teilweise über den Gießkanal abgeführt wird, wodurch ein definiertes Füllen des Hohlraums in der Gießform verhindert würde.

Um ein möglichst vollständiges Füllen des in der Gießform durch Metallrückfluß entstandenen Hohlraums zu erreichen, ist in Weiterbildung des Erfindungsgedankens vorgesehen, daß das Volumen des aus der Gießform zurückgeflossenen Metalls größer oder gleich dem Volumen V_{S} des von dem Stempel in das Gießforminnere verschobenen Metalls ist. Ein Resthohlraum, der eventuell im Innern der Gießform immer im Bereich noch flüssigen Metalls verbleibt, wird durch das erfindungsgemäße Verfahren sehr klein gehalten und schränkt die Verwendung des Gußstücks in keiner Weise ein.

Definierte Verhältnisse beim Rückfließen des flüssigen Metalls sowie dem Schließen der Eingußöffnung werden zweckmäßigerweise dadurch erreicht, daß das Verstellen des Stempels mittels frei bestimmbarer Zeitsteuerung erfolgt.

Dabei beträgt vorzugsweise nach der Erfindung die Zeitdauer des Füllens der Gießform über den Gießkanal mit Metall ca. 20 Sekunden, die Zeitdauer vom Ende des Füllens der Gießform mit Metall bis zum Verringern oder Abschalten des Gießdrucks ca. 40 Sekunden und die gesamte Zeitdauer vom Beginn des Gießgangs bis zum Verschließen der Eingußöffnung durch den Stempel ca. 80 Sekunden. Es hat sich herausgestellt, daß bei Einhalten dieser Richtzeiten der in der Gießform verbleibende Hohlraum sehr gering gehalten oder im Idealfall sogar ganz vermieden werden kann.

Die Erfindung ist auch auf eine Vorrichtung zur Durchführung des obigen Verfahrens gerichtet, die sich dadurch auszeichnet, daß in dem Gießkanal außerhalb des von dem Stempel überstrichenen Abschnitts ein in Gießrichtung öffnendes Rückschlagventil angeordnet ist, daß ein das Rückschlagventil überbrückender, als Bypasskanal für das Rückschlagventil in dem Gießkanal wirkender Rückflußkanal vorgesehen ist, wobei der Querschnitt des Rückflußkanals wesentlich kleiner ist als der Querschnitt des Gießkanals. Durch das Rückschlagventil wird der Rückfluß des flüssigen Metalls über den Gießkanal nach Abschalten des Gießdrucks verhindert, so daß lediglich ein relativ kleiner Anteil des flüssigen Metalls über den das Rückschlagventil umgehenden Rückflußkanal zurückfließen kann.

Um ein langsames, definiertes Rückfließen von Schmelze zu erreichen, hat es sich als zweckmäßig erwiesen, daß das Verhältnis des Querschnitts des Rückflußkanals zum Querschnitt des Gießkanals in der Größenordnung von 1 : 10 bis 1 : 50 liegt.

Vorzugsweise kann dieser Querschnitt des Rückflußkanals, z.B. über eine Stellschraube verändert werden, um ggf. an unterschiedliche Bedingungen beim Gießen verschiedener Legierungen angepaßt zu werden.

Die erfindungsgemäße Lösung zeichnet sich dadurch aus, daß der Gießkanal einen in Füllrichtung gesehen letzten, in die Eingußöffnung mündenden Abschnitt aufweist, welcher koaxial zu dem Stempel und dessen Verschieberichtung verläuft, und daß sich an dem letzten Abschnitt des Gießkanals ein seitlich abgewinkelter Eingangsabschnitt befindet, in welchem das Rückschlagventil angeordnet ist.

Der Stempel ist vorzugsweise in einer Bohrung der Gießform geführt, die koaxial zu dem letzten Abschnitt des Gießkanals verläuft, so daß der Stempel genau auf die Eingußöffnung der Gießform zugeführt wird.

Da die Stirnfläche des Stempels der gewünschten Außenkontur des Gußstücks angepaßt ist, die ggf. nicht rotationssymmetrisch ist, ist der Stempel vorzugsweise verdrehsicher in der Bohrung geführt.

Die notwendigen Kräfte zum Verschieben des flüssigen Metalls werden erfindungsgemäß dadurch aufgebracht, daß der Stempel hydraulisch antreibbar ist.

Das Verschließen des Gießkanals nach Abschalten des Gießdrucks wird bei einer bevorzugten Ausführungform dadurch sichergestellt, daß das Rückschlagventil von einer Rückstellfeder gegen einen Ventilsitz gepreßt wird.

Im Gießkanal muß das Metall flüssig gehalten werden, um den Stempel beim Verschließen der Eingußöffnung nicht zu behindern.

Deshalb muß die Temperatur im Gießkanal größer oder gleich der Schmelztemperatur der zu vergießenden Legierung sein, während die Temperatur der Gießform, in der das Gußstück erstarren soll, geringer sein muß. Daher ist in Weiterbildung der Erfindung vorgesehen, daß ein wesentlicher Teil des Gießkanals und der Stempel in einem Gehäuse angeordnet sind, das unter Zwischenschaltung einer Thermobarriere mit der Gießform lösbar verbunden ist. Dadurch wird der Temperaturverlust von Gehäuse zu Gießform verringert.

Weiterbildungen, Vorteile und Anwendungsmöglichkeiten der Erfindung ergeben sich aus der nachfolgenden Beschreibung eines Ausführungsbeispieles und der Zeichnung. Dabei bilden alle beschriebenen und/oder bildlich dargestellten Merkmale für sich oder in beliebiger sinnvoller Kombination den Gegenstand der Erfindung, unabhängig von ihrer Zusammenfassung in den Ansprüchen oder deren Rückbeziehung.

Die einzige Figur zeigt eine schematische Darstellung einer erfindungsgemäßen Gießvorrichtung.

In eine aus zwei Formhälften 1, 2 bestehende Gießform 3 wird über einen Gießkanal 4 und eine an der tiefsten Stelle der Gießform 3 angeordnete Eingußöffnung 5 flüssiges Metall, insbesondere eine Legierung mit niedrigem Schmelzpunkt, von unten nach oben eingefüllt. Das flüssige Metall wird dabei unter Druck in die Gießform 3 hineingepreßt, wobei die in der Gießform 3 enthaltene Luft durch den zwischen den Formhälften 1, 2 bestehenden Spalt 6 entweicht. Der Spalt 6 ist zu klein, als daß auch das flüssige Metall durch diesen hindurchfließen könnte. Auf diese Weise ist sichergestellt, daß in der Teilungsebene der Gießform 3 kein ungewollter Ansatz entsteht.

Nach dem vollständigen Füllen der Gießform 3 beginnt das in der Gießform 3 enthaltene Metall zu erstarren, und zwar beginnend an den Außenrändern des Gußstücks 7 nach innen fortschreitend. Dabei bedeuten in der Zeichnung die Linien 8, 9 jeweils Linien gleicher Erstarrung. Nach einer vorbestimmten Zeit, nämlich wenn nur noch ein verhältnismäßig geringes Metallvolumen im Innern der Form flüssig ist, wird der Gießdruck abgeschaltet. Nach Abschalten des Gießdrucks fließt flüssiges Metall unter Wirkung der Schwerkraft aus der Gießform 3 heraus. Der Rückfluß des flüssigen Metalls durch den Gießkanal 4 wird jedoch dadurch verhindert, daß im Gießkanal 4 ein in Gießrichtung öffnendes Rückschlagventil 10 angeordnet ist, dessen Ventilkörper 24 von einer Rückstellfeder 11 gegen einen Ventilsitz 12 gepreßt wird und dadurch bei fehlendem Gießdruck den Gießkanal 4 verschließt. Der Rückfluß des flüssigen Metalls kann deshalb nur über einen das Rückschlagventil 10 umgehenden, als Bypasskanal wirkenden Rückflußkanal 13 erfolgen, dessen Querschnitt wesentlich kleiner ist als der Querschnitt des Gießkanals 4. Vorzugsweise liegt das Verhältnis des Querschnitts des Rückflußkanals 13 zum Querschnitt des Gießkanals 4 in der Größenordnung von 1 : 10 bis 1 : 50. Der Querschnitt des Rückflußkanals 13 ist, z.B. über eine Stellschraube 14 veränderbar, um ggf. erforderlich Anpassungen an unterschiedliche Legierungen und Gießvolumina vornehmen zu können.

Der Gießkanal 4 ist in einen in die Eingußöffnung 5 mündenden letzten Abschnitt 16 und einen seitlich abgewinkelten Eingangsabschnitt 17 unterteilt, in welchem das Rückschlagventil 10 angeordnet ist. Koaxial zu dem letzten Abschnitt 16 des Gießkanals 4 ist ein Stempel 18 verschiebbar, der in einer koaxial zu dem letzten Abschnitt 16 des Gießkanals 4 verlaufenden Bohrung 19 der Gießform 3 geführt ist. Die Stirnfläche 20 des Stempels 18 entspricht nach Größe und Gestalt der Kontur des Gußstücks 7 im Bereich der Eingußöffnung 5. Da diese Kontur des Gußstücks 7 in der Regel nicht rotationssymmetrisch ist, ist der Stempel 18 drehsicher in der Bohrung 19 geführt.

Nach Abschalten des Gießdrucks fließt ein Teil des flüssigen Metalls aus der Gießform 3 in den Gießkanal 4 zurück, wodurch ein Hohlraum 15 in dem Gußstück 7 entsteht. Das Zurückfließen des Metalls erfolgt durch den kleinen Querschnitt des Rückflußkanals 13 sehr langsam, so daß man die Größe des entstehenden Hohlraums 15 durch Zeitsteuerung genau bestimmen kann. Durch den Stempel 18 wird bei dessen Vorschieben das in dem letzten Abschnitt 16 des Gießkanals 4 vorhandene flüssige Metall in die Gießform 3 zurückgeprept. Durch Zeitsteuerung kann die Menge des zurückgeflossenen Metalls und damit des Volumens des sich bildenden Hohlraums 15 genau auf das des durch den Stempel 18 in die Gießform 3 zurückgepreßten Metalls abgestimmt werden, so daß der Hohlraum 15 wieder ganz oder zumindest fast vollständig gefüllt wird.

Die Stirnfläche 20 des Stempels 18 entspricht nach Größe und Gestalt der Außenkontur des Gußstücks 7 im Bereich der Eingußöffnung 5, so daß sich die Innenkontur der vollständig geschlossenen Gießform 3 nach Schließen der Eingußöffnung 5 durch den Stempel 18 genau der gewünschten Außenkontur des Gußstücks 7 entspricht. Ein Anguß- bzw. Eingußzapfen bildet sich daher nicht, so daß das Gußstück 7 nach dem Herausnehmen aus der Gießform 3 ohne Nachbearbeitung weiter verwendet werden kann.

Der Stempel 18 wird durch einen hydraulischen Antrieb 21 angetrieben. Ein wesentlicher Teil des Gießkanals 4 und der Stempel 18 sind in einem beheizbaren Gehäuse 22 angeordnet, das unter Zwischenschaltung einer Thermobarriere 23 mit der Gießform 3 lösbar verbunden ist.

### Bezugszeichenliste:

- 1: Formhälfte
- 2: Formhälfte
- 3: Gießform
- 4: Gießkanal
- 5: Eingußöffnung
- 6: Spalt
- 7: Gußstück
- 8: Linie gleicher Erstarrung
- 9: Linie gleicher Erstarrung
- 10: Rückschlagventil
- 11: Rückstellfeder
- 12: Ventilsitz
- 13: Rückflußkanal
- 14: Stellschraube
- 15: Hohlraum
- 16: Abschnitt
- 17: Eingangsabschnitt
- 18: Stempel
- 19: Bohrung
- 20: Stirnfläche
- 21: hydraulischer Antrieb
- 22: Gehäuse
- 23: Thermobarriere
- 24: Ventilkörper

## Patentansprüche

1. Verfahren zum Gießen von Metallen, insbesondere von Legierungen mit niedrigem Schmelzpunkt, bei dem das flüssige Metall über einen Gießkanal (4) und eine an der tiefsten Stelle einer Gießform (3) angeordnete Eingußöffnung (5) von unten nach oben in die Gießform (3) eingefüllt wird, dadurch gekennzeichnet, daß nach Füllen der Gießform (3) und lediglich teilweisem Erstarren des Metalls in der Gießform (3) der Gießdruck verringert bzw. abgeschaltet wird, so daß ein Rückfluß von flüssigem Metall aus der Gießform (3) nur über einen Rückflußkanal (13), dessen Querschnitt wesentlich kleiner ist als der Querschnitt des Gießkanals (4), erfolgt, und daß ein Stempel, dessen Stirnfläche (20) nach Größe und Gestalt der Außenkontur des Gußstücks (7) im Bereich der Eingußöffnung (5) entspricht, wenigstens über den letzten Abschnitt (16) des Gießkanals (4) unter Verschieben des in diesem Abschnitt vorhandenen flüssigen Metalls in die Gießform (3) soweit in Richtung des Gießforminneren verstellt wird, bis die Stirnfläche (20) des Stempels (18) mit der Innenkontur der Gießform (3) fluchtet.

2. Verfahren nach Anspruch 1, dadurch gekennzeichnet, daß der Stempel (18) beim Hineinpressen des Metalls in die Gießform (3) den Gießkanal (4) verschließt, bevor die Stirnfläche (20) des Stempels (18) mit der Innenkontur der Gießform (3) fluchtet.

3. Verfahren nach Anspruch 1 und 2, dadurch gekennzeichnet, daß das Volumen des aus der Gießform (3) zurückgeflossenen Metalls größer oder gleich dem Volumen V_{S} des von dem Stempel (18) in das Gießforminnere verschobenen Metalls ist.

4. Verfahren nach einem der Ansprüche 1 bis 3, dadurch gekennzeichnet, daß das Verstellen des Stempels (18) mittels frei bestimmbarer Zeitsteuerung erfolgt.

5. Verfahren nach einem der Ansprüche 1 bis 4, dadurch gekennzeichnet, daß die Zeitdauer des Füllens der Gießform (3) über den Gießkanal (4) mit Metall ca. 20 Sekunden beträgt.

6. Verfahren nach einem der Ansprüche 1 bis 5, dadurch gekennzeichnet, daß die Zeitdauer vom Ende des Füllens der Gießform (3) mit Metall bis zum Verringern oder Abschalten des Gießdrucks ca. 40 Sekunden beträgt.

7. Verfahren nach einem der Ansprüche 1 bis 6, dadurch gekennzeichnet, daß die Zeitdauer vom Beginn des Gießvorgangs bis zum Verschließen der Eingußöffnung (5) durch den Stempel (18) ca. 80 Sekunden beträgt.

8. Vorrichtung zur Durchführung eines Verfahrens nach einem der Ansprüche 1 bis 7, mit einer Gießform (3) und einem Gießkanal (4), der an einer an der tiefsten Stelle der Gießform (3) angeordneten Eingußöffnung (5) mündet, dadurch gekennzeichnet, daß in dem Gießkanal (4) außerhalb des von dem Stempel (18) überstrichenen Abschnitts ein in Gießrichtung öffnendes Rückschlagventil (10) angeordnet ist, daß ein das Rückschlagventil (10) überbrückender, als Bypasskanal für das Rückschlagventil (10) in dem Gießkanal (4) wirkender Rückflußkanal (13) vorgesehen ist, wobei der Querschnitt des Rückflußkanals (13) wesentlich kleiner ist als der Querschnitt des Gießkanals (4).

9. Vorrichtung nach Anspruch 8, dadurch gekennzeichnet, daß das Verhälnis des Querschnitts des Rückflußkanals (13) zum Querschnitt des Gießkanals (4) in der Größenordnung von 1 : 10 bis 1 : 50 liegt.

10. Vorrichtung nach einem der Ansprüche 8 bis 10, dadurch gekennzeichnet, daß der Querschnitt des Rückflußkanals (13), z.B. über eine Stellschraube (14), veränderbar ist.

11. Vorrichtung nach einem der Ansprüche 8 bis 10, dadurch gekennzeichnet, daß der Gießkanal (4) einen in Füllrichtung gesehen letzten in die Eingußöffnung (5) mündenden Abschnitt (16) aufweist, welcher koaxial zu dem Stempel (18) und dessen Verschieberichtung verläuft, und daß sich an dem letzten Abschnitt (16) des Gießkanals (4) ein seitlich abgewinkelter Eingangsabschnitt (17) befindet, in welchem das Rückschlagventil (10) angeordnet ist.

12. Vorrichtung nach einem der Ansprüche 8 bis 11, dadurch gekennzeichnet, daß der Stempel (18) in einer Bohrung (19) der Gießform (3) geführt ist und die Bohrung (19) koaxial zu dem letzten Abschnitt (16) des Gießkanals (4) verläuft.

13. Vorrichtung nach Anspruch 12, dadurch gekennzeichnet, daß der Stempel (18) verdrehsicher in der Bohrung (19) geführt ist.

14. Vorrichtung nach einem der Ansprüche 8 bis 13, dadurch gekennzeichnet, daß der Stempel (18) hydraulisch antreibbar ist.

15. Vorrichtung nach einem der Ansprüche 8 bis 14, dadurch gekennzeichnet, daß der Ventilkörper (24) des Rückschlagventils (10) von einer Rückstellfeder (13) gegen einen Ventilsitz (12) gepreßt wird.

16. Vorrichtung nach einem der Ansprüche 8 bis 15, dadurch gekennzeichnet, daß ein wesentlicher Teil des Gießkanals (4) und der Stempel (18) in einem Gehäuse (22) angeordnet sind, das unter Zwischenschaltung einer Thermobarriere (25) mit der Gießform (3) lösbar verbunden ist.

## Claims

1. A process for the casting of metals, more particularly low melting point alloys, whereby the molten metal fills the mould (3) from the bottom upwards through a pouring channel (4) and an ingate (5) disposed at the lowest point in the mould (3), characterized in that the casting pressure is partially or completely relieved after filling the mould (3) but before the metal in the mould (3) has completely solidified, so that molten metal can only drain out through a return channel (13) of substantially smaller cross-section than the pouring channel (4), a punch having an endface (2) corresponding in shape and size to the external contours of the casting (7) in the area of the ingate (5) being advanced towards the mould cavity, thereby urging the molten metal contained in at least a final section (16) of the pouring channel (4) back into the mould (3), until the endface (20) of the punch (18) is brought flush with the inner contour of the mould (3).

2. A process as in Claim 1, characterized in that as it squeezes the metal into the mould (3) the punch (4) closes the pouring channel (4) before the endface (20) of the punch (18) becomes flush with the inner contour of the mould (3).

3. A process as in Claims 1 and 2, characterized in that the volume of metal drained out of the mould (3) exceeds or equals the volume V_{S} of the metal urged into the mould cavity by the punch (18).

4. A process as in any of Claims 1 to 3, characterized in that the displacement of the punch (18) is effected by freely adjustable time control.

5. A process as in any of Claims 1 to 4, characterized in that the period of filling the mould (3) with metal through the pouring channel (4) has a duration of ca, 20 seconds.

6. A process as in any of Claims 1 to 5, characterized in that the period from the complete filling of the mould (3) with metal to the partial or complete relief of the casting pressure has a duration of ca. 40 seconds.

7. A process as in any of Claims 1 to 6, characterized in that the period from starting the pouring process to the closure of the ingate (5) by the punch (18) has a duration of ca. 80 seconds.

8. A device for carrying out a process as in any of Claims 1 to 7, having a mould (3) and a pouring channel (4) terminating at an ingate (5) disposed at the lowest point in the mould (3), characterized in that a check valve (10) opening in the direction of pouring is disposed in the pouring channel (4) clear of the section traversed by the punch (18), a return channel (13) acting as a bypass channel for the check valve (10) being provided in the pouring channel (4), and the cross-section of the return channel (13) being substantially smaller than that of the pouring channel (4).

9. A device as in Claim 8, characterized in that the ratio between the cross-sections of the return channel (13) and the pouring channel (4) is of the order of magnitude of 1 : 10 to 1 : 50.

10. A device as in either of Claims 8 and 9, characterized in that the cross-section of the return channel (13) can be adjusted, for example by means of an adjusting screw (14).

11. A device as in any of Claims 8 to 10, characterized in that the pouring channel (4) has a final section (16), seen in the pouring direction, which opens into the ingate (5), is coaxial with the punch (18) and its working path, and behind this final section (16) the pouring channel (4) has an oblique entry section (17) in which the check valve (10) is disposed.

12. A device as in any of Claims 8 to 11, characterized in that the punch (18) moves in a hole (19) in the mould (3), the hole (19) being coaxial with the final section (16) of the pouring channel (4).

13. A device as in Claim 12, characterized in that the punch (18) is guided non-rotatably in the hole (19).

14. A device as in any of Claims 8 to 13, characterized in that the punch (18) is hydraulically driven.

15. A device as in any of Claims 8 to 14, characterized in that the body (24) of the the check valve (10) is urged against a valve seating (12) by means of a return spring (13).

16. A device as in any of Claims 8 to 15, characterized in that substantial parts of the pouring channel (4) and the punch (18) are contained in a housing (22), which is removably attached to the mould (3) through an intermediate thermal barrier (25).

## Revendications

1. Procédé de coulée de métaux, en particulier d'alliages à bas point de fusion, suivant lequel le métal liquide est introduit par un canal d'alimentation (4) et une ouverture d'attaque (5) disposée au point le plus bas d'un moule de coulée (3), de bas en haut dans le moule de coulée (3), caractérisé par le fait qu'après remplissage du moule de coulée (3) et solidification au moins partielle du métal dans le moule de coulée (3), la pression de coulée est réduite ou supprimée de sorte qu'un reflux de métal liquide à partir du moule de coulée (3) n'a lieu que par un canal de reflux (13) dont la section est notablement inférieure à la section du canal d'alimentation (4), et qu'un piston (18) dont la face frontale (20) correspondant, en taille et en forme, au contour extérieur de la pièce coulée (7) dans la zone de l'ouverture d'attaque (5) est déplacé, au moins sur le dernier tronçon (16) du canal d'alimentation (4), en poussant dans le moule de coulée (3) le métal liquide se trouvant dans ce tronçon, en direction de l'espace intérieur du moule de coulée jusqu'à ce que la face frontale (20) du piston (18) coïncide avec le contour intérieur du moule de coulée (3).

2. Procédé suivant revendication 1, caractérisé par le fait que le piston (18), lors de l'enfoncement du métal dans le moule de coulée (3), obture le canal d'alimentation (4) avant que la face frontale (20) du piston (18) coïncide avec le contour intérieur du moule de coulée (3).

3. Procédé suivant revendication 1 et 2, caractérisé par le fait que le volume du métal ayant reflué du moule de coulée (3) est supérieur ou égal au volume V_{S} du métal poussé par le piston (18) dans l'espace intérieur du moule de coulée.

4. Procédé suivant l'une des revendications 1 à 3, caractérisé par le fait que le déplacement du piston (18) s'effectue avec une commande en fonction du temps pouvant être librement déterminée.

5. Procédé suivant l'une des revendications 1 à 4, caractérisé par le fait que la durée de remplissage du moule de coulée (3) en métal en passant par le canal d'alimentation (4) s'élève à environ 20 secondes.

6. Procédé suivant l'une des revendications 1 à 5, caractérisé par le fait que la durée entre la fin du remplissage du moule de coulée (3) avec du métal et la réduction ou la suppression de la pression de coulée s'élève à environ 40 secondes.

7. Procédé suivant l'une des revendications 1 à 6, caractérisé par le fait que la durée depuis le début de l'opération de coulée jusqu'à l'obturation de l'ouverture d'attaque (5) par le piston (18) s'élève à environ 80 secondes.

8. Dispositif pour la mise en oeuvre d'un procédé suivant l'une des revendications 1 à 7, comprenant un moule de coulée (3) et un canal d'alimentation (4) qui débouche à une ouverture d'attaque (5) disposée au point le plus bas du moule de coulée (3), caractérisé par le fait qu'un clapet de retenue (10) ouvrant dans le sens de coulée est disposé dans le canal d'alimentation (4) à l'extérieur du tronçon dans lequel le piston (18) est déplaçable, et que le clapet de retenue (10) est contourné par un canal de reflux (13) agissant en tant que canal de dérivation pour le clapet de retenue (10) dans le canal d'alimentation (4), la section du canal de reflux (13) étant notablement inférieure à la section du canal d'alimentation (4).

9. Dispositif suivant la revendication 8, caractérisé par le fait que le rapport de la section du canal de reflux (13) par la section du canal d'alimentation (4) est de l'ordre de 1:10 à 1:50.

10. Dispositif suivant l'une des revendications 8 à 10, caractérisé par le fait que la section du canal de reflux (13) est modifiable, par exemple par une vis de réglage (14).

11. Dispositif suivant l'une des revendications 8 à 10, caractérisé par le fait que le canal d'alimentation (4) présente, dans le sens de remplissage, un dernier tronçon (16) débouchant dans l'ouverture d'attaque (5) et s'étendant coaxialement au piston (18) et à la direction de déplacement de ce dernier, et qu'à ce dernier tronçon (16) du canal d'alimentation (4) se raccorde latéralement un tronçon d'entrée (17) dans lequel est disposé le clapet de retenue (10).

12. Dispositif suivant l'une des revendications 8 à 11, caractérisé par le fait que le piston (18) est guidé dans un alésage (19) du moule de coulée (3) et que l'alésage (19) s'étend coaxialement au dernier tronçon (16) du canal d'alimentation (4).

13. Dispositif suivant la revendication 12, caractérisé par le fait que le piston (18) est guidé dans l'alésage (19) en étant immobilisé angulairement.

14. Dispositif suivant l'une des revendications 8 à 13, caractérisé par le fait que le piston (18) peut être entraîné par voie hydraulique.

15. Dispositif suivant l'une des revendications 8 à 14, caractérisé par le fait que l'obturateur (24) du clapet de retenue (10) est serré par un ressort de rappel (13) contre un siège de clapet (12).

16. Dispositif suivant l'une des revendications 8 à 15, caractérisé par le fait qu'une partie essentielle du canal d'alimentation (4) et le piston (18) sont disposés dans un corps (22) relié de façon amovible au moule de coulée (3) par l'intermédiaire d'une barrière thermique (25).
